# FASCICULE DE BREVET EUROPEEN

(11) **EP 0 840 185 B1**
(45) Date de publication et mention de la délivrance du brevet: **10.04.2002**
(21) Numéro de dépôt: 97410116.4
(22) Date de dépôt: 17.10.1997
(51) Int. Cl.: G04G 7/00

(54) **Dispositif et procédé de communication permettant une datation précise d'événements**
Genaue Datierung eines Vorfalls erlaubendes Kommunikationsverfahren und Vorrichtung dazu
Communication means and method allowing a precise timing of an event

(30) Priorité: 05.11.1996 FR 9613701
(43) Date de publication de la demande: 06.05.1998
(73) Titulaire: Schneider Electric Industries SA, 92500 Rueil-Malmaison (FR)
(72) Inventeur: Weynachter, Luc, 38050 Grenoble cedex 09 (FR)
(74) Mandataire: Jouvray, Marie-Andrée

(56) Documents cités:
- EP-A- 0 325 219
- FR-A- 2 128 227
- FR-A- 2 143 521
- US-A- 4 337 463

## Description

L'invention concerne un dispositif de communication comportant :
- une centrale de communication comportant des premiers moyens de communication de trames comportant des informations horaires,
- au moins un réseau de communication connecté aux premiers moyens de communication de la centrale,
- au moins une station comportant des moyens de gestion d'une heure locale et des seconds moyens de communication de trames comportant des informations d'évènements et des informations horaires connectés au réseau de communication et auxdits moyens de gestion d'heure locale,
- une horloge connectée aux premiers moyens de communication de la centrale fournissant un signal d'information horaire, et
- des moyens de traitement d'informations connectés à la centrale,

Des dispositifs de communication connus comportent une centrale et des stations reliées à la centrale par un réseau de communication. Les stations de communication envoient à la centrale des trames d'informations concernant, par exemple, l'état d'appareils électriques associés auxdites stations.

La centrale traite les trames d'informations dans l'ordre d'arrivée. Mais, pour certaines applications, il est nécessaire de dater les informations reçues par les trames. Dans ce cas, une horloge est connectée à la centrale pour fournir la date et l'heure.

La centrale associe alors des informations représentatives d'événements particuliers reçus par les trames et des informations horaires fournies par l'horloge. Les deux types d'informations associées sont traités, puis, par exemple, consignés dans des dispositifs de mémorisation ou d'affichage.

Dans ce mode de réalisation, les informations d'événements sont associées à des informations horaires au moment où elles sont reçues par la centrale. Cependant, ce type de datation n'est pas très précis. En effet, un temps assez important peut s'écouler entre l'instant où un événement apparaît au niveau d'une station et l'instant où l'information est datée dans la centrale.

Les documents EP-0325219 et US-4337463 décrivent des dispositifs de communication comportant des horloges temps réel dans les centrales et les stations. Dans ces dispositifs, une synchronisation parfaite des horloges nécessite des moyens de synchronisation complexes et des trames comportant des informations supplémentaires de retards ou des marqueurs.

L'invention a pour but un dispositif et un procédé de communication différents permettant une datation précise d'événements.

Un dispositif de communication selon l'invention est défini dans la revendication 1.

Dans un mode préférentiel de réalisation de l'invention la centrale comporte :
- des premiers moyens de détermination de retards, provoqués par les premiers moyens de communication de la centrale, connectés à l'horloge et à des moyens d'émission des premiers moyens de communication de la centrale, et
- des premiers moyens de correction connectés aux premiers moyens de détermination, à des moyens de réception des premiers moyens de communication, et aux moyens de traitement d'informations.

Selon un développement du mode de réalisation préférentiel, les moyens d'émission des premiers moyens de communication de la centrale fournissent, aux premiers moyens de détermination, un signal représentatif de l'émission d'une trame.

Les premiers moyens de correction fournissent aux moyens de traitement d'informations des informations datées en fonction de valeurs d'information horaires fournies par des trames reçues par les moyens de réception des premiers moyens de communication augmentées de premières valeurs de retard fournies par les premiers moyens de détermination.

De préférence, la centrale comporte des moyens de mémorisation connectés aux premiers moyens de détermination de retards.

Dans un mode particulier de réalisation, au moins une station comporte:
- des seconds moyens de détermination de retards, provoqués par les seconds moyens de communication de la station, connectés à des moyens de réception des seconds moyens de communication de la station, et
- des seconds moyens de correction connectés aux seconds moyens de détermination, aux seconds moyens de réception des seconds moyens de communication de la station, et à des moyens de gestion d'une heure locale de la station.

Selon un développement du mode particulier de réalisation, les moyens de réception des seconds moyens de communication de la station fournissent, aux seconds moyens de détermination, un signal représentatif de réception d'une trame.

Les seconds moyens de correction corrigent des valeurs d'information horaires, de trames fournies par les moyens de réception des seconds moyens de communication, en fonction de secondes valeurs de retard fournies par les seconds moyens de détermination, des valeurs d'information horaires étant augmentées de valeurs représentatives desdites secondes valeurs de retard.

La station comporte des moyens de traitement fournissant une trame comportant des informations d'événement associées à des informations d'horaire, connectés aux moyens de gestion d'une heure locale, à des moyens de détection d'événements et à des moyens d'émission des seconds moyens de communication.

Un procédé selon l'invention est défini dans la revendication 9.

Avantageusement, un procédé selon l'invention peut comporter :
- une étape de détection de réception dans une station de la première trame comportant une information horaire,
- une étape de traitement de la réception de la première trame,
- une étape de détermination de la durée de traitement de la réception de la première trame,
- une étape de correction de la valeur de l'information horaire de la première trame en fonction de la valeur de la durée de traitement de la réception de la première trame,
- une étape de chargement de la valeur corrigée, de l'information horaire, dans un gestionnaire d'heure locale,
- une étape de détection d'événement,
- une étape de constitution dans la station de la seconde trame comportant une information sur l'événement et une information d'heure locale, et
- une étape d'émission de la dite seconde trame de la station vers la centrale.

D'autres avantages et caractéristiques ressortiront plus clairement de la description qui va suivre, de modes particuliers de réalisation de l'invention, donnés à titre d'exemples non limitatifs, et représentés aux dessins annexés sur lesquels :
- La figure 1 représente un schéma bloc d'un dispositif de communication de type connu.
- La figure 2 représente un schéma bloc d'un dispositif de communication selon un mode de réalisation de l'invention.
- La figure 3 montre un organigramme d'envoi d'une trame par une centrale d'un dispositif selon un mode de réalisation de l'invention.
- La figure 4 montre un organigramme de réception d'une trame par une station d'un dispositif selon un mode de réalisation de l'invention.
- Les figures 5 et 6 montrent deux organigrammes de traitement de trames respectivement envoyées par une station et reçues par une centrale.
- La figure 7 représente un schéma bloc d'un dispositif de communication selon un second mode de réalisation de l'invention.

Le dispositif de communication de la figure 1 comporte une centrale 1, une horloge 2 connectée à la centrale, un dispositif 3 de traitement d'informations, un premier et un second réseau de communication respectivement 4 et 5, des stations 6a, 6b et 6c connectées au premier réseau 4 et des stations 7a, 7b et 7c connectées au second réseau 5.

La centrale 1 communique avec les stations et reçoit des informations représentatives d'événements détectées par lesdites stations. Les informations sont datées dans la centrale puis fournies au dispositif 3 de traitement. Le dispositif 3 permet, notamment, de mémoriser ou de consigner les informations datées.

L'horloge 2 fournit à la centrale des informations horaires pour dater les événements reçus par la centrale. Ces informations horaires comportent des informations de jour et d'heure. Elles seront considérées comme l'heure absolue du dispositif de communication.

Lorsqu'un événement est détecté par une station, ladite station envoie une trame comportant une information représentative de l'événement. La trame est reçue par la centrale qui traite les trames et date les informations représentatives d'événements. Ensuite, les informations datées sont transmises au dispositif 3 de traitement.

Ce mode de datation des événements est suffisant tant que la précision de la datation n'est pas critique. En effet, un retard important peut s'écouler entre l'apparition d'un événement et l'instant de la datation dudit événement.

Pour palier à cet inconvénient, dans un mode de réalisation de l'invention, des stations, dont les événements doivent être datés avec précision, comportent un dispositif de gestion d'une heure locale. Ce dispositif de gestion d'heure locale permet de dater un événement dès qu'il est détecté par la station. Ainsi, la station produit une trame comportant une information représentative de l'événement détecté et une information horaire fournie par le dispositif de gestion de l'heure locale. La trame, envoyée par la station, est reçue et traitée par la centrale. Puis l'information datée par la station est transférée vers le dispositif 3 de traitement.

Le dispositif de gestion de l'heure locale dans la station permet d'éviter les problèmes de datation provoqués par le temps de transmission de la trame dans la station et par le temps de réception et de traitement de la trame dans la centrale.

Pour garantir des informations horaires cohérentes dans l'ensemble du dispositif de communication, l'horloge de la centrale et les dispositifs de gestion d'heure locale doivent être synchronisés. Cette synchronisation est faite par la transmission de trames contenant des informations horaires de synchronisation. Ces trames sont envoyées par la centrale aux stations comportant des dispositifs de gestion d'heure locale.

Le traitement des trames dans la centrale retarde l'envoi de ladite trame aux stations. Par conséquent, la valeur de l'information horaire de la trame est différente de l'heure absolue de l'horloge au moment de l'envoi de la trame.

Le problème de retard dû au traitement est aussi présent dans les stations. En effet, une trame d'information horaire reçue par une stations est traitée avant d'être utilisée par exemple pour synchroniser le dispositif de gestion de l'heure locale. Le traitement effectué dans la station induit un retard supplémentaire qui affecte aussi l'information horaire véhiculée par la trame.

Les durées de traitement d'envoi et de réception des trames d'information horaire de synchronisation peuvent aussi altérer la précision de la datation des événements si cette datation doit être très précise.

La figure 2 montre un schéma d'un dispositif de communication, selon un mode de réalisation de l'invention, permettant une datation très précise d'événements.

Dans ce mode de réalisation, la centrale 1 comporte un premier circuit 8 de traitement de l'émission de trames et un premier circuit 9 de traitement de réception de trame connectés à un réseau 4 de communication, un premier module de calcul 10 connecté au circuit 8 et à l'horloge 2, un circuit de mémorisation 11 connecté au module de calcul 10, et un premier module de correction 12 connecté au module de calcul 10 et au circuit 9 de traitement de réception.

Une station 6d, représentée aussi sur la figure 2, comporte un second circuit 13 de traitement de réception de trame et un second circuit 14 de traitement d'émission de trames connectés au réseau 4, un second module de calcul 15 connecté au second circuit 13, un second module 16 de correction connecté au circuit 13 et au module de calcul 15, un dispositif de gestion d'heure locale 17 connecté au second module de correction 16, et un circuit de traitement d'événements 18 connecté au dispositif de gestion 17 et au second circuit de traitement d'émission 14. Le circuit de traitement 18 d'événement de la station 6d est relié à un détecteur d'événements 19d associé à la station 6d.

Sur le schéma de la figure 2, une seconde station 6e est connectée au réseau 4 et un second détecteur 19e est associé à la seconde station 6e.

Dans le mode de réalisation de la figure 2, lors d'une phase de synchronisation de l'heure locale des stations, l'horloge 2 envoie, au circuit de traitement 8 d'émission et au module 10 de calcul, un signal 20 d'émission d'heure comportant une information d'heure absolue CK1.

Le circuit de traitement 8 traite l'information horaire CK1 et envoie une trame comportant cette information. Lorsque la trame est envoyée, le circuit 8 fournit au module 10 un signal 21 représentatif de la fin de traitement de l'émission de la trame comportant une information horaire. Le module 10 calcule une valeur de retard EC1 représentative du retard entre les instants d'apparition des signaux 20 et 21.

Un signal 22 représentatif de la valeur de retard EC1 est fourni au circuit de mémorisation 11 pour sauvegarder la valeur EC1.

La trame comportant l'information horaire envoyée par la centrale est reçue par les stations 6d et 6e. Dans la station 6d, le second circuit 13 de traitement de la réception de trame fournit au module de calcul 15 un signal 23 représentatif de la réception de trame et un signal 24 comportant l'information horaire CK1 après traitement de la réception de la trame.

Le module de calcul 15 calcule une valeur de retard EC2 représentative du retard entre les instants d'apparition des signaux 23 et 24. Un signal 25 représentatif de la valeur de retard EC2 et le signal 24 sont fournis au module de correction 16.

Le module de correction 16 corrige la valeur de l'information horaire CK1 fournie par le signal 24 pour fournir un signal 26 représentatif d'une heure locale CKL1 précise. La correction consiste notamment à ajouter la valeur EC2, représentative du retard de traitement à la réception de la trame, à la valeur de l'information horaire reçue CK1. Ainsi, la valeur de l'heure locale est, au moment de la correction, sensiblement égale à la somme des valeurs représentatives de l'heure absolue CK1 et de la durée du retard EC2.

Le signal 26 représentatif de la valeur instantanée de l'heure locale est fourni au dispositif 17 de gestion de l'heure locale. La valeur de l'heure locale est alors synchronisée en fonction de la valeur de l'heure absolue envoyée par la centrale et corrigée par le module 16. Lorsque la synchronisation est effectuée, le dispositif 17 comporte une horloge locale qui fournit une heure locale CKL1 synchronisée avec l'heure absolue CK1 fournie par la centrale. Cette heure locale peut cependant être décalée par rapport à l'heure absolue, d'une valeur égale à la valeur de la durée de traitement de la centrale EC1.

Lorsque le détecteur d'événement 19d détecte un événement EVST1, il fournit un signal 27 représentatif dudit événement au circuit de traitement 18. Le dispositif de gestion 17 fournit au circuit 18 un signal représentatif de l'heure locale à laquelle l'événement apparaît. Puis, le circuit de traitement 18 fournit un signal de trame comportant une information représentative de l'événement et une information représentative de l'heure locale CKL1 à laquelle l'événement est apparu. L'émission de la trame est ensuite traitée par le second circuit 14 de traitement de l'émission de trames qui envoie la trame sur le réseau 4.

La trame envoyée par le circuit 14 de la station est reçue par la centrale. Le premier circuit 9 de traitement de réception de trames fournit, au premier module de connexion 12, un signal 30 représentatif de l'information de l'événement et de l'information horaire en heure locale. Le module de correction 12 corrige la valeur de l'heure locale CKL1 de la trame en fonction de la valeur EC1 de retard de traitement de l'émission de la centrale. Cette valeur de retard est fournie au module 12 par le module de calcul 10 ou par le circuit de mémorisation 11.

La correction de l'heure locale de la trame consiste, notamment, à ajouter la valeur du retard à la valeur représentative de l'heure locale.

Les informations représentatives de l'événement et de l'heure corrigée à laquelle l'événement est détecté sont fournies au dispositif 3 de traitement de l'information.

Avec la correction de l'information horaire dans la centrale par le module 12 et dans les stations par le module 15, les événements venant des stations avec des modules 15 de correction sont datés en heure absolue. La datation de ces événements est donc très précise et la chronologie de l'apparition des événements peut être efficacement traitée par le dispositif 3.

Puisque la datation peut être très précise, de l'ordre de la milliseconde, les informations horaires peuvent être exprimées aussi à la milliseconde près. Par exemple, une information horaire peut avoir le format suivant : jour, heure, minute, seconde, milliseconde.

La figure 3 montre un organigramme d'envoi d'une trame par une centrale 1. Dans ce procédé selon un mode de réalisation de l'invention, lors d'une première étape 31, à un instant t1, une demande d'émission de trame de synchronisation comportant une valeur CK1 d'heure absolue est requise. Ensuite, pendant une étape 32, le traitement de l'émission de la trame est effectué. A un instant t2 (étape 33), la trame est envoyée et un signal de fin de traitement d'émission est fourni. Ensuite, à une étape 34, un calcul d'un retard EC1 est effectué. La valeur du retard EC1 est représentative de la durée entre les instants t2 et t1 (EC1 = t2 - t1). Dans une étape 35, la valeur du retard EC1 est mémorisée.

Un organigramme de réception d'une trame par une station est représenté sur la figure 4. La réception d'une trame commence par une étape 36 à un instant t3. Puis, le traitement de la réception de la trame comportant une information horaire CK1 est réalisé pendant une étape 37. A un instant t4 (étape 38), la fin de traitement de la trame est détectée. Ensuite, à une étape 39, un calcul d'un retard EC2 est effectué. La valeur du retard EC2 est représentative de la durée entre les instants t4 et t3 (EC2 = t4 - t3). A une étape 40, une heure locale CKL1 est calculée, elle correspond sensiblement à la somme de l'information horaire CK1 et du retard EC2. Puis, à une étape 41 la valeur calculée de l'heure locale est chargée pour synchroniser l'heure locale de la station avec l'heure absolue de la centrale.

Ce procédé de réception de la station permet d'éviter les effets provoqués par le retard produit par le traitement de la réception de trame. La correction se fait directement dans la station en une seule phase.

Un organigramme d'envoi de trame par une station est représenté sur la figure 5. A une étape 42, un événement EVST est détecté à une heure locale CKLST. Ensuite, à une étape 43, un traitement est effectué pour produire une trame comportant une information concernant l'événement et une information horaire représentative de l'heure locale à laquelle l'événement s'est produit. Puis la trame est émise, lors d'une étape 44.

La réception de trame par la centrale est représentée par un organigramme de la figure 6. A une étape 45, la centrale traite la réception d'une trame comportant une information d'événement EVST et une information horaire CKLST d'heure locale. Puis à une étape 46 la centrale corrige la valeur de l'information horaire d'heure locale pour dater événement en heure absolue. Ainsi, l'événement est daté comme si l'heure d'apparition de l'événement était fournie directement par l'horloge associée à la centrale. La correction de l'information horaire consiste à fournir une information horaire absolue CKAEV représentative de la somme de l'heure locale de l'événement CKLST et de la valeur du retard EC1 de traitement de l'émission de la trame de synchronisation par la centrale (CKAEV = CKLST + EC1). Ensuite, à une étape 47, la centrale envoie au dispositif de traitement d'information une information événement EVST datée en heure absolue CKAEV.

Ce procédé de réception de la centrale permet de s'affranchir des effets du retard produit par l'émission d'une trame par la centrale. Dans ce procédé la correction se fait en deux phases. Une première phase consiste à déterminer le retard à l'émission et une seconde phase consiste à corriger les informations horaires des trames reçues par la centrale en fonction du retard à l'émission.

Dans les modes de réalisation selon l'invention décrits ci-dessus, la précision de la datation des événements peut être de l'ordre de lms. Ce dispositif de communication est particulièrement bien adapté à des réseaux de communication de surveillance d'installations.

Par exemple, lorsque les stations sont associées à des disjoncteurs et où les détecteurs d'événements sont reliés aux déclencheurs ou à des contacts auxiliaires. Dans ce cas, une datation précise des événements permet d'identifier facilement le lieu et l'instant d'apparition de défauts électriques.

La centrale 1 peut communiquer avec les stations à travers plusieurs réseaux différents. Un schéma d'un réseau de communication comportant une centrale communiquant à travers deux réseaux est représenté sur la figure 7.

Dans ce mode de réalisation, la centrale 1 comporte deux premiers circuits de traitement 8a et 8b de l'émission de trames connectés respectivement à des réseaux 4 et 5, et deux premiers circuits de traitement 9a et 9b de réception de trame connectés également aux réseaux respectivement 4 et 5. Une station 6f est connectée au réseau 4 et une station 7d est connectée au réseau 5.

Lors d'une phase de synchronisation, l'horloge 2 envoie aux circuits 8a, 8b et au module 10 une information horaire CK1 en heure absolue.

Chaque circuit 8a, 8b traite l'émission d'une trame comportant une information horaire CK1. Ensuite, les circuits 8a et 8b fournissent au module 10 des signaux respectivement 2 la et 21b lorsque leur trame respective est envoyée.

Le module 10 calcule des retards EC1 et EC2 dus aux traitements respectifs des deux circuits 8a et 8b, puis les stocke dans le circuit de mémorisation 11.

Lors de la réception de trames provenant du réseau 4, le circuit 9a traite la réception et envoie un signal 30a comportant une information d'événement et une information d'heure locale. Le module de correction 12 corrige l'heure de l'événement en heure absolue en fonction de la valeur de retard EC1 déterminée pendant la phase de synchronisation. Puis, le module 12 fournit au dispositif 3 l'information de l'événement daté en heure absolue.

De la même manière, le circuit 9b traite la réception de trames venant du réseau 5 et fournit au module 12 un signal 30b comportant des informations événements et d'heure locale. Le module 12 corrige l'heure de l'événement en fonction du retard EC2 déterminé auparavant puis fournit au dispositif 3 l'information de l'événement daté en heure absolue.

Dans les modes de réalisation ci-dessus, l'horloge 2 est représentée à côté de la centrale, mais il est bien évident que cette horloge peut être intégrée à la centrale ou déportée loin de la centrale.

Dans les dispositifs de communication selon des modes de réalisation de l'invention, il n'est pas nécessaire que tous les événements, détectés par toutes les stations, soient datés de manière très précise. Les dispositifs peuvent avoir sur des mêmes réseaux ou sur des réseaux différents des stations à événements datés de manière très précise et des stations à événements datés de manière moins précise.

L'envoi de trames de synchronisation peut être déclenché de manière manuelle par un utilisateur ou de préférence de manière automatique par la centrale. La périodicité de ces trames peut être, par exemple, prédéterminée et régulière.

Les circuits et modules décrits ci-dessus dans le dispositif de communication peuvent être séparés ou de préférence intégrés dans un même micro-contrôleur ou microprocesseur. De même, des fonctions desdits circuits et modules peuvent être réalisées sous une forme programmée fonctionnant avec un microprocesseur.

## Revendications

1. Dispositif de communication comportant :
- une centrale (1) de communication comportant des premiers moyens (8, 9, 8a, 9a, 8b, 9b) de communication de trames comportant des informations horaires,
- au moins un réseau (4, 5) de communication connecté aux premiers moyens de communication de la centrale,
- au moins une station (6a-6f, 7a-7d) comportant des moyens de gestion d'une heure locale et des seconds moyens (13, 14) de communication de trames comportant des informations d'évènements et des informations horaires connectés au réseau de communication et audits moyens de gestion d'heure locale,
- une horloge (2) connectée aux premiers moyens de communication de la centrale (1) fournissant un signal (20) d'information horaire, et
- des moyens (3) de traitement d'informations connectés à la centrale (1),
ladite centrale comportant
- des premiers moyens (10) de détermination de retards, provoqués par le traitement de premières trames de communication comportant des premières informations horaires dans les premiers moyens (8, 9, 8a, 9a, 8b, 9b) de communication de la centrale (1), connectés à l'horloge et à des moyens (8, 8a, 8b) d'émission des premiers moyens de communication de la centrale (1), et
- des premiers moyens (12) de correction connectés aux premiers moyens (10) de détermination et aux moyens (3) de traitement d'informations pour corriger des secondes informations horaires portées par des secondes trames de communication,
dispositif **caractérisé en ce que** :
- lesdites premières informations horaires sont des informations horaires de synchronisation,
- lesdits premiers moyens (10) de détermination de retards sont agencés pour déterminer une valeur de retard (EC1) utilisée dans la centrale (1), et
- lesdits premiers moyens (12) de correction sont aussi connectés à des moyens (9, 9a, 9b) de réception des premiers moyens de communication, et sont agencés pour corriger dans la centrale en fonction de la valeur de retard (EC1) lesdites secondes informations horaires desdites secondes trames, représentatives d'heures locales auxquelles un événement apparaît, lesdites informations horaires étant envoyées par au moins une station (6a-6f, 7a-7d) et reçues par la centrale (1).

2. Dispositif de communication selon la revendication 1 **caractérisé en ce que** les moyens (8, 8a, 8b) d'émission des premiers moyens de communication de la centrale fournissent, aux premiers moyens (10) de détermination, un signal (21, 21a, 21b) représentatif de l'émission d'une trame.

3. Dispositif de communication selon l'une des revendications 1 ou 2 **caractérisé en ce que** les premiers moyens (12) de correction fournissent aux moyens (3) de traitement d'informations des informations datées en fonction de valeurs d'information horaires fournies par des trames reçues par les moyens (9, 9a, 9b) de réception des premiers moyens de communication augmentées de premières valeurs de retard fournies par les premiers moyens (10) de détermination.

4. Dispositif de communication selon l'une quelconque des revendications 1 à 3 **caractérisé en ce que** la centrale comporte des moyens (11) de mémorisation connectés aux premiers moyens (10) de détermination de retards.

5. Dispositif de communication selon l'une quelconque des revendications 1 à 4 **caractérisé en ce que** au moins une station comporte
- des seconds moyens (15) de détermination de retards, provoqués par les seconds moyens de communication de la station, connectés à des moyens (13) de réception des seconds moyens de communication de la station, et
- des seconds moyens (16) de correction connectés aux seconds moyens (15) de détermination, aux seconds moyens (13) de réception des seconds moyens de communication de la station, et à des moyens (17) de gestion d'une heure locale de la station.

6. Dispositif de communication selon la revendication 5 **caractérisé en ce que** les moyens (13) de réception des seconds moyens de communication de la station fournissent, aux seconds moyens (15) de détermination, un signal (23) représentatif de réception d'une trame.

7. Dispositif de communication selon l'une des revendications 5 ou 6 **caractérisé en ce que** les seconds moyens (16) de correction corrigent des valeurs d'information horaires, de trames fournies par les moyens de réception des seconds moyens de communication, en fonction de secondes valeurs de retard fournies par les seconds moyens de détermination, des valeurs d'information horaires étant augmentées de valeurs représentatives desdites secondes valeurs de retard.

8. Dispositif de communication selon l'une quelconque des revendications 5 à 7 **caractérisé en ce que** la station comporte des moyens (18) de traitement fournissant une trame comportant des informations d'événement associées à des informations d'horaire, connectés aux moyens (17) de gestion d'une heure locale, à des moyens (19d, 19e) de détection d'événements et à des moyens (14) d'émission des seconds moyens de communication.

9. Procédé de communication entre la centrale (1) de communication et au moins une station (6a-6f, 7a-7d) du dispositif de communication selon la revendication 1 **caractérisé en ce qu'**il comporte
- une étape (31) de requête d'émission dans la centrale d'une première trame comportant une première information horaire de synchronisation,
- une étape (32) de traitement de l'émission de la première trame,
- une étape (34) de détermination de la durée (EC1) de traitement de l'émission de la première trame,
- une étape (35) de mémorisation dans la centrale de la valeur de la durée (EC1) de traitement de l'émission de la première trame,
- une étape (45) de réception dans la centrale d'une seconde trame envoyée par une station et comportant une information d'événement et une seconde information horaire représentative d'une heure locale de ladite station, et
- une étape (46) de correction dans la centrale de la seconde information horaire en fonction de la valeur de la durée de traitement de l'émission de la première trame mémorisée pendant l'étape de mémorisation dans la centrale.

10. Procédé de communication selon la revendication 9 **caractérisé en ce qu'**il comporte
- une étape (36) de détection de réception dans une station de la première trame comportant une information horaire,
- une étape (37, 38) de traitement de la réception de la première trame,
- une étape (39) de détermination de la durée (EC2) de traitement de la réception de la première trame,
- une étape (40) de correction de la valeur de l'information horaire de la première trame en fonction de la valeur de la durée de traitement de la réception de la première trame,
- une étape (41) de chargement de la valeur corrigée, de l'information horaire, dans un gestionnaire d'heure locale,
- une étape de (42) détection d'événement (EVST),
- une étape (43) de constitution dans la station de la seconde trame comportant une information sur l'événement et une information d'heure locale, et
- une étape (44) d'émission de la dite seconde trame de la station vers la centrale.

## Claims

1. A communication device comprising:
- a central communication unit (1) comprising first communication means (8, 9, 8a, 9a, 8b, 9b) for communicating frames comprising time information,
- at least one communication network (4, 5) connected to the first communication means of the central unit,
- at least one station (6a-6f, 7a-7d) comprising means for managing a local time and second means (13, 14) for communicating frames comprising event information and time information connected to the communication network and to said means for managing local time,
- a clock (2) connected to the first communication means of the central unit (1) supplying a time information signal (20), and
- data processing means (3) connected to the central unit (1),
said central unit comprising:
- first means (10) for determining time delays caused by processing of first communication frames comprising first time information in the first communication means (8, 9, 8a, 9a, 8b, 9b) of the central unit (1), connected to the clock and to transmission means (8, 8a, 8b) of the first communication means of the central unit (1), and
- first correcting means (12) connected to the first determining means (10) and to the data processing means (3) to correct second time information carried by second communication frames,
a device **characterized in that**:
- said first time information is synchronisation time information,
- said first means (10) for determining time delays are arranged to determine a time delay value (EC1) used in the central unit (1), and
- said first correcting means (12) are also connected to receiving means (9, 9a, 9b) of the first communication means and are arranged to correct in the central unit, according to the time delay value (EC1), said second time information of said second frames representative of local times at which an event occurs, said time information being sent by at least one station (6a-6f, 7a-7d) and received by the central unit (1).

2. The communication device according to claim 1, **characterized in that** the transmission means (8, 8a, 8b) of the first communication means of the central unit supply a signal (21, 21a, 21b) representative of transmission of a frame to the first determining means (10).

3. The communication device according to one of the claims 1 or 2, **characterized in that** the first correcting means (12) supply to the data processing means (3) information dated according to time information values supplied by frames received by the receiving means (9, 9a, 9b) of the first communication means increased by first time delay values supplied by the first determining means (10).

4. The communication device according to any one of the claims 1 to 3, **characterized in that** the central unit comprises storing means (11) connected to the first means (10) for determining time delays.

5. The communication device according to any one of the claims 1 to 4, **characterized in that** at least one station comprises:
- second means (15) for determining time delays caused by the second communication means of the station, connected to receiving means (13) of the second communication means of the station, and
- second correcting means (16) connected to the second determining means (15), to the second receiving means (13) of the second communication means of the station, and to means (17) for managing a local time of the station.

6. The communication device according to claim 5, **characterized in that** the receiving means (13) of the second communication means of the station supply a signal (23) representative of receipt of a frame to the second determining means (15).

7. The communication device according to one of the claims 5 or 6, **characterized in that** the second correcting means (16) correct time information values of frames supplied by the receiving means of the second communication means according to second time delay values supplied by the second determining means, time information values being increased by values representative of said second time delay values.

8. The communication device according to any one of the claims 5 to 7, **characterized in that** the station comprises processing means (18) supplying a frame comprising event information associated to time information, connected to the means for managing a local time, to means (19d, 19e) for detecting events and to transmission means (14) of the second communication means.

9. A communication process between the central communication unit (1) and at least one station (6a-6f, 7a-7d) of the communication device according to claim 1, **characterized in that** it comprises:
- a request to transmit step (31) in the central unit of a first frame comprising a first synchronisation time information,
- a processing step (32) of transmission of the first frame,
- a step (34) determining the processing time (EC1) of transmission of the first frame,
- a storing step (35) in the central unit of the value of the processing time (EC1) of transmission of the first frame,
- a receiving step (45) in the central unit of a second frame sent by a station and comprising an event information and a second time information representative of a local time of said station, and
- a correcting step (46) in the central unit of the second time information according to the value of the processing time of transmission of the first frame stored in the central unit during the storing step.

10. The communication process according to claim 9, **characterized in that** it comprises:
- a detection step (36) of receipt in a station of the first frame comprising a time information,
- a processing step (37, 38) of receipt of the first frame,
- a step (39) for determining the processing time (EC2) of receipt of the first frame,
- a step (40) correcting the value of the time information of the first frame according to the value of the processing time of receipt of the first frame,
- a loading step (41) of the corrected value of the time information in a local time manager,
- an event detection step (EVST) (42),
- a constitution step (43) in the station of the second frame comprising an information on the event and a local time information, and
- a transmission step (44) of said second frame from the station to the central unit.

## Patentansprüche

1. Kommunikationseinrichtung, die
- eine Kommunikationszentrale (1) mit ersten Kommunikationsmitteln (8, 9, 8a, 9a, 8b, 9b) zur Übertragung von Informationsblöcken mit Zeitinformationen,
- mindestens ein, an die ersten Kommunikationsmittel der Zentrale angeschlossenes Kommunikationsnetz (4, 5),
- mindestens eine Station (6a-6f, 7a-7d) mit lokalen Uhrzeitführungsmitteln sowie an das Kommunikationsnetz und an die genannten lokalen Uhrzeitführungsmittel angeschlossenen zweiten Kommunikationsmitteln (13, 14) zur Übertragung von Informationsblöcken mit Ereignisinformationen und Zeitinformationen,
- eine an die ersten Kommunikationsmittel der Zentrale (1) angeschlossene und ein Zeitinformationssignal (20) liefernde Zeituhr (2) sowie
- an die Zentrale (1) angeschlossene Informationsverarbeitungsmittel (3) umfaßt,
wobei die Zentrale
- an die Zeituhr sowie an Sendemittel (8, 8a, 8b) der ersten Kommunikationsmittel der Zentrale (1) angeschlossene erste Mittel (10) zur Bestimmung von durch die Verarbeitung erster Informationsblöcke mit ersten Zeitinformationen in den ersten Kommunikationsmitteln (8, 9, 8a, 9a, 8b, 9b) der Zentrale (1) entstehenden Verzögerungen,
- sowie an die ersten Bestimmungsmittel (10) und an die Informationsverarbeitungsmittel (3) angeschlossene erste Korrekturmittel (12) zur Korrektur der in zweiten Informationsblöcken enthaltenen zweiten Zeitinformationen umfaßt,
**dadurch gekennzeichnet, daß**
- die genannten ersten Zeitinformationen Synchronisier-Zeitinformationen sind,
- die genannten ersten Verzögerungsbestimmungsmittel (10) dazu dienen, einen in der Zentrale (1) verwendeten Verzögerungswert (EC1) zu bestimmen, und
- die genannten ersten Korrekturmittel (12) darüber hinaus an Empfangsmittel (9, 9a, 9b) der ersten Kommunikationsmittel angeschlossen sind und dazu dienen, die in den genannten zweiten Informationsblöcken enthaltenen, eine lokale Uhrzeit des Auftretens eines Ereignisses abbildenden, genannten zweiten Zeitinformationen in Abhängigkeit vom Verzögerungswert (EC1) in der Zentrale zu korrigieren, wobei die genannten Zeitinformationen von mindestens einer Station (6a-6f, 7a-7d) ausgesendet und von der Zentrale (1) empfangen werden.

2. Kommunikationseinrichtung nach Anspruch 1, **dadurch gekennzeichnet, daß** die Sendemittel (8, 8a, 8b) der ersten Kommunikationsmittel der Zentrale ein, die Aussendung eines Informationsblocks abbildendes Signal (21, 21a, 21b) an die ersten Bestimmungsmittel (10) liefern.

3. Kommunikationseinrichtung nach einem der Ansprüche 1 oder 2, **dadurch gekennzeichnet, daß** die ersten Korrekturmittel (12) Informationen an die Informationsverarbeitungsmittel (3) liefern, deren Zeitstempelung sich aus der Addition der Zeitinformationswerte der von den Empfangsmitteln (9, 9a, 9b) der ersten Kommunikationsmittel empfangenen Informationsblöcke und der von den ersten Bestimmungsmitteln (10) gelieferten Verzögerungswerte ergibt.

4. Kommunikationseinrichtung nach irgendeinem der Ansprüche 1 bis 3, **dadurch gekennzeichnet, daß** die Zentrale an die ersten Verzögerungsbestimmungsmittel (10) angeschlossene Speichermittel (11) umfaßt.

5. Kommunikationseinrichtung nach irgendeinem der Ansprüche 1 bis 4, **dadurch gekennzeichnet, daß** mindestens eine Station
- an Empfangsmittel (13) der zweiten Kommunikationsmittel der Station angeschlossene zweite Mittel (15) zur Bestimmung von durch die zweiten Kommunikationsmittel der Station verursachten Verzögerungen, sowie
- an die zweiten Bestimmungsmittel (15), die zweiten Empfangsmittel (13) der zweiten Kommunikationsmittel der Station und an lokale Uhrzeitführungsmittel (17) der Station angeschlossene zweite Korrekturmittel (16) umfaßt.

6. Kommunikationseinrichtung nach Anspruch 5, **dadurch gekennzeichnet, daß** die Empfangsmittel (13) der zweiten Kommunikationsmittel der Station ein, den Empfang eines Informationsblocks abbildendes Signal (23) an die zweiten Bestimmungsmittel (15) liefern.

7. Kommunikationseinrichtung nach einem der Ansprüche 5 oder 6, **dadurch gekennzeichnet, daß** die zweiten Korrekturmittel (16) in den von den Empfangsmitteln der zweiten Kommunikationsmittel gelieferten Informationsblöcken enthaltene Zeitinformationswerte in Abhängigkeit von zweiten Verzögerungswerten korrigieren, die von den zweiten Bestimmungsmitteln geliefert werden, wobei die Zeitinformationswerte um Werte erhöht werden, die die genannten zweiten Verzögerungswerte abbilden.

8. Kommunikationseinrichtung nach irgendeinem der Ansprüche 5 bis 7, **dadurch gekennzeichnet, daß** die Station an die lokalen Uhrzeitführungsmittel (17), an Ereigniserfassungsmittel (19d, 19e) sowie an Sendemittel (14) der zweiten Kommunikationsmittel angeschlossene Verarbeitungsmittel (18) umfaßt, die einen Informationsblock mit Ereignisinformationen und diesen zugeordneten Zeitinformationen liefern.

9. Verfahren zur Kommunikation zwischen einer Kommunikationszentrale (1) und mindestens einer Station (6a-6f, 7a-7d) der Kommunikationseinrichtung nach Anspruch 1, **dadurch gekennzeichnet, daß** es
- einen Schritt (31) zur Anforderung der Aussendung eines ersten Informationsblocks mit einer darin enthaltenen ersten Synchronisier-Zeitinformation in der Zentrale,
- einen Schritt (32) zur Sendeverarbeitung des ersten Informationsblocks,
- einen Schritt (34) zur Bestimmung der Sendeverarbeitungsdauer (EC1) des ersten Informationsblocks,
- einen Schritt (35) zur Speicherung des Werts der Sendeverarbeitungsdauer (EC1) des ersten Informationsblocks in der Zentrale,
- einen Schritt (45) zum Empfang eines zweiten Informationsblocks in der Zentrale, der von einer Station ausgesandt wurde und eine Ereignisinformation sowie eine Zeitinformation enthält, die eine lokale Uhrzeit der genannten Station abbildet,
- sowie einen Schritt (46) zur Korrektur der zweiten Zeitinformation in Abhängigkeit von dem während der Speicherphase in der Zentrale abgespeicherten Wert der Sendeverarbeitungsdauer des ersten Informationsblocks umfaßt.

10. Kommunikationsverfahren nach Anspruch 9, **dadurch gekennzeichnet, daß** es
- einen Schritt (36) zur Erfassung des Empfangs des ersten Informationsblocks mit einer darin enthaltenen Zeitinformation in einer Station,
- einen Schritt (37, 38) zur Empfangsverarbeitung des ersten Informationsblocks,
- einen Schritt (39) zur Bestimmung der Empfangsverarbeitungsdauer (EC2) des ersten Informationsblocks,
- einen Schritt (40) zur Korrektur des Zeitinformationswerts des ersten Informationsblocks in Abhängigkeit vom Wert der Empfangsverarbeitungsdauer des ersten Informationsblocks,
- einen Schritt (41) zum Laden des korrigierten Wertes der Zeitinformation in ein lokales Uhrzeitführungssystem,
- einen Schritt (42) zur Erfassung eines Ereignisses (EVST),
- einen Schritt (43) zur Erzeugung des zweiten Informationsblocks mit einer darin enthaltenen Ereignisinformation sowie einer lokalen Uhrzeitinformation in der Station
- und einen Schritt (44) zur Aussendung des genannten zweiten Informationsblocks durch die Station an die Zentrale umfaßt.
